# EUROPÄISCHE PATENTSCHRIFT

(11) **EP 0 152 515 B1**
(45) Veröffentlichungstag und Bekanntmachung des Hinweises auf die Patenterteilung: **02.11.1988**
(21) Anmeldenummer: 84107610.2
(22) Anmeldetag: 30.06.1984
(51) Int. Cl.: F23D 14/02, F23D 14/14

(54) **Gasbrenner**
Gas burner
Brûleur à gaz

(30) Priorität: 06.08.1983 DE 8322963 U
(43) Veröffentlichungstag der Anmeldung: 28.08.1985
(73) Patentinhaber: Joh. Vaillant GmbH u. Co., 42810 Remscheid (DE); COFRABEL N.V., B-1620 Drogenbos (BE); VAILLANT S.A.R.L, 94537 Rungis Cedex (FR); VAILLANT Ges.m.b.H, 1233 Wien (AT); Vaillant Ltd., Hounslow, Middx. TW5 9QB (GB); SCHONEWELLE B.V., 1099 BX Amsterdam (NL); Vaillant GmbH, 8953 Dietikon 1 (CH)
(72) Erfinder: Goebel, Peter, D-5632 Wermelskrichen (DE)
(74) Vertreter: Heim, Johann-Ludwig, Dipl.-Ing.

(56) Entgegenhaltungen:
- WO-A-83/00913
- DE-A- 3 110 301
- DE-C- 355 384

## Beschreibung

Die vorliegende Erfindung bezieht sich auf einen Gasbrenner gemäß dem ersten Teil des Anspruchs 1.

Ein solcher Gasbrenner ist bekanntgeworden aus der DE-C-355 384, die sich mit einer Regelung der Gas- und Luftzufuhr für einen Gaskocher befaßt. Gegenüber diesem Stand der Technik liegt der Erfindung die Aufgabe zugrunde, im Zentrum des Brennerkörpers einen Luftstrom zu erzeugen, der nach außen abgelenkt wird, so daß über diese Ablenkung die außenbrennenden Flammen am Brennerkörper ihrerseits mit abgelenkt werden und nicht mit einer kalten Fläche eines zu beheizenden Bauteils, wie eines Kochers, einer Absorptionswärmepumpe, in Berührung kommen können.

Die Lösung dieser Aufgabe erfolgt durch die kennzeichnenden Merkmale des Anspruchs 1.

Weitere Ausgestaltungen und besonders vorteilhafte Weiterbildungen der Erfindung sind Gegenstand der Unteransprüche beziehungsweise gehen aus der nachfolgenden Beschreibung hervor, die ein Ausführungsbeispiel der Erfindung anhand der Figur der Zeichnung näher erläutert. Die Zeichnung zeigt einen Brenner in einer Seitenansicht, teilweise geschnitten.

Bei dem in der Figur dargestellten Brenner handelt es sich entweder um einen Gasbrenner. Es kann sich um einen atmosphärischen Brenner wie auch um einen Gebläsebrenner handeln, wenn er als Gebläsebrenner ausgebildet ist, kann das Gebläse im Zuge der anströmenden Frischluft oder auch abgasseitig angeordnet sein. Der Brenner ist eine geschweißte Blechkonstruktion und weist einen Zylinderkörper 1 auf, der einen Zylindermantel 2, einen untenliegenden eingesetzten Boden 3 und einen obenliegenden eingesetzten Deckel 4 aufweist. Der Zylinderkörper ist somit als Hohlkörper ausgestaltet und weist einen Außenmantel 5 und einen Innenmantel 6 auf, der einen zylindrischen Hohlraum 7 umschließt. Sowohl der Boden als auch der Deckel weisen eine kreisrunde Ausnehmung 8 beziehungsweise 9 auf, die aber unterschiedlichen Durchmesser aufweisen. Von beiden Ausnehmungen aufgenommen und getragen ist ein im Inneren des Hohlraums 7 angeordneter Kegelstumpfkörper 10, der mit seinem Ende mit dem kleineren Durchmesser in der Ausnehmung 8 des Bodens 3 befestigt ist. Das Ende mit dem größeren Durchmesser ist demgemäß in der Ausnehmung 9 des Deckel 4 befestigt. Auch der Kegelstumpfkörper ist ein Blechhohlteil mit einem Außenmantel 11 und einem Innenmantel 12. Der Innenraum 13 des Kegelstumpfkörpers ist am oberen und unteren Ende offen, so daß er einen kegelstumpfförmigen Luftkanal bildet, in dem Luft in Richtung der Pfeile 14 ein- und ausströmen kann. Somit ist der eigentliche Innenraum 7, eingeschlossen vom Innenmantel 6 des Zylinderkörpers 1 und vom Außenmantel 11 des Kegelstumpfkörpers 10 und stirnseitig begrenzt von den beiden Abdeckungen des Deckels 4 und des Bodens 3, als Ringraum zu verstehen, dessen Querschnitt im Bodenbereich größer als im Deckbereich ist. Dieser Ringraum steht mit einem Zufuhrrohr 15 pneumatisch in Verbindung. Durch dieses Zufuhrrohr 15 wird entweder ein Gas oder ein Gas-/Luftgemisch zugeführt.

Oberhalb des Deckels 4 ist ein Kegelblech 16 vorgesehen, dessen Spitze 17 nach unten gerichtet ist und in den Innenraum 13 des Kegelstumpfkörpers tief hineinragt. Die Basis 18 des Kegels ist nach oben gerichtet und liegt parallel zu einer höheren Ebene als die des Bodens 4. Der Kegelkörper 16 ist durch drei regelmäßig angeordnete Stege 19 mit dem Boden 3 beziehungsweise dem obersten Rand des Mantels 2 verbunden. Die Stege können einseitige Verlängerungen des Kegelkörpers 16 bilden, sie können auch gesonderte an den Kegelkörper 16 angeschweißte Blechstreifen sein. Die Stege sind mit dem Mantel beziehungsweise dem Boden 3 des Zylinderkörpers 1 verschweißt. Diese Verschweißung kann zusammen in einem Arbeitsgang mit dem Verschweißen des Bodens 4 erfolgen. Die Längsachsen beziehungsweise Symmetrieachsen des Kegelkörpers 16, die des Kegelstumpfkörpers 10, die des Zylinderkörpers 1 und die des Deckels 4 beziehungsweise die des Bodens 3 fluchten miteinander. Zwischen dem Außenmantel 20 des Kegelkörpers und dem oberen Ende des Kegelstumpfkörpers 10 entsteht eine kreisringförmige Öffnung 21, durch die die unten gemäß dem Pfeil 14 einströmende Luft ringförmig gemäß den Pfeilen 22 abströmen kann. Der Kegelkörper 16 dient somit als Ablenkvorrichtung.

Die Basis 18 des Kegelkörpers besitzt einen kleineren Durchmesser als der Zylinderkörper 1. Aus diesem Grunde kann der Außenrand der Basis 18 des Kegelkörpers 16 nicht in den Bereich der Flammen geraten, die am Außenmantel 5 des Zylinderkörpers 1 aufgrund von Brennschlitzen 23 gebildet werden. Diese Brennschlitze sind in regelmäßiger Form über den gesamten Umfang des Außenmantels 2 des Zylinderkörpers 1 verteilt. Die Querschnittsfläche des Ringspalts ist so bemessen, daß sie etwa 2/3 des freien Öffnungsquerschnittes am Auslaß des oberen Endes des Kegelstumpfkörpers 10 ausmacht. Der Ringspalt verhält sich mit seiner freien Größe zu der Größe des Einlaßquerschnitts an der Unterseite des Kegelstumpfkörpers wie 1 zu 3 bis 1 zu 4.

Im Ausführungsbeispiel der Figur ist der Innenmantel des Zylinderkörpers zylindrisch, der Außenmantel des Kegelstumpfkörpers keglig ausgebildet, so daß sich der freie Ringraum 7 zwischen beiden Mänteln nach oben hin verjüngt. Dies dient dazu, den Austrittsdurchsatz an Brennstoff durch die Schlitze 23 am Außenmantel 2 des Zylinderkörpers 1 im Höhenniveau zu vergleichmäßigen. Es soll verhindert werden, daß die Flammen im höheren Bereich des Zylinderkörpers größer werden als die im tieferen Bereich. Diese Maßnahme kann natürlich auch dadurch erreicht werden, daß der Innenkörper, also der Kegelstumpfkörper 10, als Zylinder. ausbildet und dafür der Außenkörper, das heißt den Zylinderkörper 1, keglig gestaltet sind. Dieser müßte dann einen aufrecht stehenden Kegel aufweisen, der kegelstumpfförmig gestaltet wäre, wobei das Ende mit dem kleineren Durchmesser des Kegels oben liegen würde. Auch dann würde sich der Ringraum 7 zwischen beiden Teilen nach oben hin im Querschnitt verkleinern.

Schließlich könnte noch daran gedacht werden, sowohl den Zylinderkörper 1 so keglig zu gestalten, daß sein Durchmesser nach oben hin kleiner wird, als auch den Zylinderstumpfkörper 10 so auszuführen, daß sein Durchmesser mit tieferen Bereichen kleiner wird, also beide Bauteile keglig auszugestalten. Durch unterschiedliche Bemessung der Kegelwinkel könnte dann auch erreicht werden, daß der Zwischenraum 7 zwischen den beiden Bauteilen mit wachsender Höhe kleiner wird.

Weiterhin wäre es denkbar, den Zylinderkörper 1 nicht kreisrund, sondern zum Beispiel prismatisch auszugestalten. So könnte auch der Kegelstumpfkörper ein Vieleck sein. Bei beiden Bauteilen können auch dann unabhängig von der Prismenformgebung die vorstehend erläuterten Verjüngungsgedanken zum Ansatz kommen, so daß also entweder das Außenteil oder das Innenteil oder beide Teile pyramidenartig ausgestaltet werden würden. Bei einer solchen Ausgestaltung ist eine Verengung des Ringquerschnitts zwischen beiden Körpern denkbar.

Der Brenner gemäß dem Ausführungsbeispiel weist folgende Funktionen auf:

Durch das Zufuhrrohr 15 wird ein Brenngas oder ein Brenngas-Luftgemisch in den Ringraum 7 eingeblasen beziehungsweise aus der Verbrennungskammer her angesaugt. Dieses Brenngas-Luftgemisch steigt in dem Ringraum 7 nach oben und tritt gleichmäßig über den Umfang verteilt und auch gleichmäßig in der Höhe verteilt durch die einzelnen Brennschlitze 23 aus. Durch einen nicht dargestellten Zündbrenner wird das Brengasgemisch gezündet und verbrannt, indem in jedem Fall von der Außenseite des Außenmantels 5 des Zylinderkörpers 1 Sekundärluft zugefügt wird. Die am Außenmantel aufsteigenden Abgase streichen in dem Bereich des Ringspaltes zwischen dem Mantel des Zylinderkörpers 1 und der Basis 18 des Kegels 16 vorbei und saugen durch dieses Vorbeiströmen Tertiärluft durch den Ringspalt an, die von unten her gemäß den Pfeilen 14 nachströmt. Durch diese in dem Ringspalt austretende Tertiärluft werden die Abgase radial nach außen abgelenkt, so daß sie von einem unmittelbar oberhalb der Basis 18 angeordneten unteren Ende eines Kesselgefäßes oder dergleichen abgelenkt werden. Statt eines Kegelkörpers 16 könnte im übrigen auch eine Kugel, Halbkugel oder Kugelabschnitt als Ablenkkörper verwendet werden. Schließlich wäre auch ein Pyramidenkörper denkbar.

## Patentansprüche

1. Gasbrenner mit einem Brennerkörper, der einen Boden (3) und einen Deckel (4) und einen beide verbindenden, nahezu senkrecht stehenden Mantel aufweist, der Öffnungen (23) für das Gas beziehungsweise ein Gas-LuftGemisch aufweist und der weiterhin in seinem hohlen Innenraum einen weiteren Hohlkörper (10) aufweist, an dessen Unterseite eine Eintrittsöffnung vorgesehen ist, wobei der Hohlraum des Hohlkörpers eine Luftleitung (13/14) bildet, die im Bereich des Bodens ihren Einlaß ind im Bereich des Deckels ihren Auslaß aufweist, dadurch gekennzeichnet, daß an der Oberseite des Innenraums (13) Hohlkörpers (10) ein aus dem Innenraum (13) aufsteigendes Gas radial nach außen ablenkender kugel-, kegel-oder prismenförmiger Ablenkkörper (16) angeordnet ist, der teilweise in den Innenraum ragt.

2. Brenner nach Anspruch 1, dadurch gekennzeichnet, daß der Innenmantel (6) des Brennerkörpers (1) aus einem Zylinder, einem Kegel oder einem Prisma besteht.

3. Brenner nach Anspruch 1, dadurch gekennzeichnet, daß die Innenwandung (12) des weiteren Hohlkörpers (10) von einem Zylinder-, einem Kegel- oder einem Prismenkörper gebildet ist.

4. Brenner nach einem Ansprüche 1 bis 3, dadurch gekennzeichnet, daß in den Ringraum (7) zwischen Brennkörper und weiterem Hohlkörper eine Brennstoffzufuhrleitung mündet.

5. Brenner nach einem der Ansprüche 1 bis 4. dadurch gekennzeichnet, daß bei von einem Außenzylinder gebildetem Brennerkörper der weitere Hohlkörper aus einem Kegelstumpf besteht, dessen Durchmesser mit aufsteigender Höhe zunimmt.

6. Brenner nach Anspruch 1, dadurch gekennzeichnet, daß bei einem von einem Kegelstumpf gebildeten Außenkörper, dessen Durchmesser mit wachsender Höhe abnimmt, der weitere Hohlkörper als Zylinder gebildet ist.

7. Brenner nach einem Ansprüche 1 bis 6, dadurch gekennzeichnet, daß der in Innenraum (13) des weiteren Hohlkörpers hineinragende Ablenkkörper (16) etwa 1/3 des freien Auslasses an der Oberseite der Luftleitung abdeckt.

8. Brenner nach Anspruch 7, dadurch gekennzeichnet, daß der größte Durchmesser des Ablenkkörpers (16) kleiner gehalten ist als der Durchmesser des Außenkörpers des Brennkörpers am oberen Ende.

9. Brenner einem der Ansprüche 1 bis 8, dadurch gekennzeichnet, daß der Ablenkkörper über Stege (19) mit dem oberen Bereich des Brennkörpers (1) verbunden ist.

10. Brenner nach einem der Ansprüche 1 bis 9, dadurch gekennzeichnet, daß in den Außenkörper des Brennerkörpers (1) ein Boden (3) und ein Deckel (4) dicht eingesetzt sind.

11. Brenner nach Anspruch 10, dadurch gekennzeichnet, daß der Brennerkörper und der weitere Hohlkörper des Brennerkörpers über den mit je einer Ausnehmung versehenen Deckel beziehungsweise Boden miteinander verbunden sind.

12. Brenner nach Anspruch 10 oder 11, dadurch gekennzeichnet, daß der Brennerkörper, der weitere Hohlkörper, Deckel, Boden und die Stege für den Ablenkkörper (16) verschweißt, verlötet oder verbördelt sind und daß diese Elemente aus Blechteilen bestehen.

## Claims

1. A gas burner comprising a burner body, which has a bottom (3), a cover (4), and an almost vertical shell, which connects the bottom and cover and has openinqs (23) for the gas or for a gas-air mixture and in its hollow interior (7) contains another hollow member (10), which is provided on its underside with an entrance opening, wherein the cavity (7) of the hollow member constitutes an air line (13/14), which has an inlet adjacent to the bottom and an outlet adjacent to the cover, characterized in that a spherical or conical or prismatic deflecting member (16) is provided at the top of the interior (13) of the hollow body (1) and partly protrudes into the interior and serves to deflect outwardly in a radial direction a gas which rises from the interior (13).

2. A burner accordino to claim 1, characterized in that the inside peripheral surface (6) of the burner body (1) constitutes a cylinder, a cone or a prism.

3. A burner according to claim 1, characterized in that the inside surface (10) of the additional hollow member (12) is constituted by a cylindrical or conical or prismatic member.

4. A burner according to any of claims 1 to 3, characterized in that a fuel supply line opens into the annular space (7) between the burner body and the additional hollow member.

5. A burner according to any of claims 1 to 4, characterized in that the burner body consists of an outer cylinder and the additional hollow body consists of a frustum of a cone which increases in diameter in an upward direction.

6. A burner according to claim 1, characterized in that the outer body has the shape of a frustum of a cone which decreases in diameter in an upward direction and the further hollow member consists of a cylinder.

7. A burner according to any of claims 1 to 6, characterized in that the deflecting member (16) which protrudes into the interior (13) of the burner body covers about 1/3 of the free outlet at the top end of the air line.

8. A burner accordino to claim 7, characterized in that the largest diameter of the deflecting member (1) is smaller in diameter than the outer body of the burner body at its top end.

9. A burner according to any of claims 1 to 8, characterized in that the deflecting member is connected by webs (19) to the upper portion of the burner body (1).

10. A burner according to any of claims 1 to 9, characterized in that the outer body of the burner body (1) contains a bottom (3) and a cover (4) which are tightly inserted.

11. A burner according to claim 10, characterized in that the burner body and the further hollow member of the burner body are interconnected by the cover and/or bottom, which are provided with an aperture each.

12. A burner according to claim 10 or 11, characterized in that the burner body, the further hollow member, the cover, the bottom and the webs for the deflecting member (16) are joined by welding, soldering or flanging and said elements consist of sheet metal parts.

## Revendications

1. Brûleur à gaz avec un corps se composant d'un fond (3) et d'un couvercle (4) ainsi que d'une chemise presque verticale, reliant les deux et présentant des orifices (23) pour le gaz ou un mélange gaz/air, et lequel renferme dans son creux intérieur (7) un autre corps creux (10) qui est muni à son bout inférieur d'une ouverture d'entrée de sorte à constituer une canalisation d'air (13/14) dont l'ouverture se trouve au niveau du fond, et sa sortie au niveau du couvercle, caractérisé par le fait qu'au niveau supérieur de l'intérieur (13) du corps creux (10), il est prévu un corps (16) de forme sphérique, conique ou prismatique servant à la déviation radiale vers l'extérieur d'un gaz venant de l'intérieur (13), corps qui pénètre par une partie dans ledit intérieur.

2. Brûleur suivant la revendication 1, caractérisé par le fait que la paroi intérieure (6) du corps 1 du brûleur a une forme cylindrique, conique ou prismatique.

3. Brûleur suivant la revendication 1, caractérisé par le fait que la paroi intérieure (12) du corps creux (10) a une forme cylindrique, conique ou prismatique.

4. Brûleur suivant l'une des revendications 1 à 3, caractérisé par le fait que dans l'espace annulaire (7) entre le corps du brûleur et le corps creux débouche une conduite d'alimentation de combustible.

5. Brûleur suivant l'une des revendications 1 à 4, caractérisé par le fait que dans le cas ou le corps du brûleur est cylindrique, le corps creux est formé par un tronc de cône dont le diamètre augmente avec la hauteur.

6. Brûleur suivant la revendication 1, caractérisé par le fait que dans le cas où le corps du brûleur est tronconique, dont le diamètre diminue avec la hauteur, le corps creux est formé par un cylindre.

7. Brûleur suivant l'une des revendications 1 à 6, caractérisé par le fait que le corps de déviation (16) pénétrant dans l'intérieur (13) du corps creux occupe environ 1/3 de la sortie disposée au bout supérieur de la canalisation d'air.

8. Brûleur suivant la revendication 7, caractérisé par le fait que le diamètre maxi du corps de déviation (16) est plus petit que le diamètre de la chemise du corps du brûleur à son extrémité supérieure.

9. Brûleur suivant l'une des revendications 1 à 8, caractérisé par le fait que le corps de déviation est relié par des languettes (19) à la partie supérieure du corps (1) du brûleur.

10. Brûleur suivant l'une des revendications 1 à 9, caractérisé par le fait que le corps (1) du brûleur est muni d'un fond (3) et d'un couvercle (4), montés de façon étanche.

11. Brûleur suivant la revendication 10, caractérisé par le fait que le corps du brûleur et le corps creux sont reliés entre eux par le couvercle et le fond munis chacun d'un orifice.

12. Brûleur suivant la revendication 10 ou 11, caractérisé par le fait que les corps du brûleur, corps creux, couvercle, fond et languettes pour le corps de déviation (16) sont assemblés pour soudure, brasage ou agrafage, et que ces composants sont en tôle.
